# EUROPÄISCHE PATENTSCHRIFT

(11) **EP 0 721 903 B1**
(45) Veröffentlichungstag und Bekanntmachung des Hinweises auf die Patenterteilung: **12.08.1998**
(21) Anmeldenummer: 95120384.3
(22) Anmeldetag: 22.12.1995
(51) Int. Cl.: B65H 5/30

(54) **Vorrichtung zum Öffnen von Druckereiprodukten und Einrichtung zum Verarbeiten von Druckereiprodukten**
Device for opening printed products and apparatus for handling printed products
Dispositif pour ouvrir des produits imprimés et appareil pour traiter des produits imprimés

(30) Priorität: 13.01.1995 CH 101/95
(43) Veröffentlichungstag der Anmeldung: 17.07.1996
(73) Patentinhaber: Ferag AG, 8340 Hinwil (CH)
(72) Erfinder: Hänsch, Egon, CH-8620 Wetzikon (CH)
(74) Vertreter: Patentanwälte Schaad, Balass, Menzl & Partner AG

(56) Entgegenhaltungen:
- EP-A- 0 208 081
- GB-A- 1 086 397
- US-A- 5 292 111

## Beschreibung

Die vorliegende Erfindung betrifft eine Vorrichtung zum Oeffnen von Druckereiprodukten gemäss Anspruch 1 und eine Einrichtung zum Verarbeiten von Druckereiprodukten gemäss Anspruch 11.

Eine Vorrichtung und eine Einrichtung dieser Art sind in der älteren EP-A-0 699 611 offenbart. Die Einrichtung weist eine radartig ausgebildete Fördereinrichtung mit in Umlaufrichtung gesehen hintereinander angeordneten Klammern auf. Diese sind dazu bestimmt, mit ihrem in Umlaufrichtung gesehen gegen vorne gerichteten Klammermaul ein gefaltetes Druckereiprodukt bei dessen Falz zu fassen, und mit der dem Falz gegenüberliegenden, vorlaufenden offenen Seitenkante voraus einer Verarbeitungsstation zuzuführen. Dieser ist eine Vorrichtung zum Oeffnen von Druckereiprodukten vorgeschaltet, um die mittels der Fördereinrichtung zugeführten Druckereiprodukte zu öffnen, so dass diese rittlings auf sattelförmige Auflagen der Verarbeitungsstation abgelegt werden können. Die Vorrichtung zum Oeffnen der Druckereiprodukte weist ein Oeffnungsaggregat mit einer drehend angetriebenen Oeffnungswalze auf, die einen Saugkopf trägt, der über eine Ventilanordnung innerhalb eines bestimmten Drehbereichs der Oeffnungswalze mit einer Unterdruckquelle verbunden ist. Der Saugkopf legt sich auf die Aussenseite des einen Produkteteils der gefalteten Druckereiprodukte an und hält diesen zum Abheben vom anderen Produkteteil fest. Diese Vorrichtung ist insbesondere zum Oeffnen von gefalteten Bogen mit je einem einblättrigen Produkteteil geeignet. Das mittige Oeffnen von Druckereiprodukten mit mehrblättrigen Produkteteilen ist aber mit der bekannten Vorrichtung nicht möglich, da der Saugkopf jeweils nur das äusserste Blatt eines Produkteteils zuverlässig festhalten kann. Dies trifft wenigstens insofern zu, als es sich nicht um Doppelfalz-Druckereiprodukte handelt.

Eine Vorrichtung zum mittig Oeffnen von gefalteten Druckereiprodukten, deren Produkteteile je mehrere Blätter aufweist, ist beispielsweise in der EP-A-0 518 063 und der entsprechenden US-Patentschrift Nr. 5,292,111 offenbart. Diese weist wiederum eine drehend angetriebene Oeffnungswalze auf, an der in radialer Richtung gesteuert hin- und herbewegbare Oeffnungsnocken angeordnet sind. Diese sind dazu bestimmt, die Blätter des der Oeffnungswalze zugewandten Produkteteils im dem Falz gegenüberliegenden Randbereich zu greifen und zum Oeffnen des Druckereiprodukts festzuhalten. Im Innern jedes Greifers verläuft ein Strömungskanal, der bei geschlossenem Greifer mit einer Ueberdruckquelle verbindbar ist, um einen Luftstrahl zwischen den gehaltenen Produkteteil und den anderen Produkteteil einzublasen, um beim Oeffnen das voneinander Abheben der beiden Produkteteile zu fördern. Der eine Produkteteil dieser Druckereiprodukte weist einen über den anderen Produkteteil vorstehenden Randbereich, einen sogenannten Vorfalz, auf. Werden die Druckereiprodukte mit dem den Randbereich aufweisenden Produkteteil der Oeffnungsvorrichtung zugewandt gefördert, wird der Randbereich mittels eines Oeffnungsnockens zwischen sich und der Oeffnungswalze eingeklemmt und zum Oeffnen des Druckereiprodukts festgehalten. Werden hingegen die Druckereiprodute mit dem kürzeren Produkteteil der Oeffnungsvorrichtung zugewandt gefördert, untergreift jeweils ein Oeffnungsnocken den Randbereich des anderen Produkteteils, hebt diesen an und klemmt dann den kürzeren Produkteteil zwischen sich und der Oeffnungswalze zum Oeffnen des Druckereiprodukts ein. Mit dieser Vorrichtung lassen sich Druckereiprodukte ohne Vorfalz nicht öffnen.

Aus dem Dokument GB -A-1 086 397, welches die Grundlage für den Oberbegriff des Anspruchs 1 bildet, ist eine weitere Vorrichtung zum Öffnen von gefalteten Druckereiprodukten bekannt, welche ein Druckereiprodukt vorerst mit mechanischen Greifern erfasst und nachträglich unter Verwendung eines Saugkopfes öffnet. Dieser Saugkopf ist an einem drehbaren Körper fest angeordnet.

Ausgehend von diesem Stand der Technik ist es eine Aufgabe der vorliegenden Erfindung, eine Vorrichtung zum Oeffnen von Druckereiprodukten und eine Einrichtung zum Verarbeiten von Druckereiprodukten zu schaffen, die zum Oeffnen und Verarbeiten unterschiedlicher Druckereiprodukte geeignet sind.

Diese Aufgabe wird durch eine Vorrichtung gemäss Anspruch 1 und eine Einrichtung gemäss Anspruch 11 gelöst.

Da erfindungsgemäss ein Saugkopf und ein pneumatisch steuerbarer Greifer gegeneinander austauschbar an einem Tragkörper angeordnet sind, kann die Vorrichtung und die Einrichtung mit äusserst wenig Aufwand optimal an die Art der zu verarbeitenden Druckereiprodukte angepasst werden. Der für die Funktion des Saugkopfs notwendige Unterdruck wird auch zur Steuerung des Greifers benützt, was zu einem äusserst einfachen Aufbau der Vorrichtung und Einrichtung beiträgt.

Bevorzugte Ausbildungsformen der erfindungsgemässen Vorrichtung sind in den abhängigen Ansprüchen angegeben.

Die vorliegende Erfindung wird nun anhand eines in der Zeichnung dargestellten Ausführungsbeispiels näher beschrieben. Es zeigen rein schematisch:
- Fig. 1: in Ansicht, teilweise eine Einrichtung zum Verarbeiten von Druckereiproduten mit einer Fördereinrichtung zum Zuführen von Druckereiprodukten zu einer Verarbeitungsstation und einer Vorrichtung zum Oeffnen der Druckereiprodukte;
- Fig. 2: gegenüber Fig. 1 vergrössert die Vorrichtung zum Oeffnen der Druckereiprodukte;
- Fig. 3: einen Teil der Vorrichtung zum Oeffnen der Druckereiprodukte geschnitten entlang der Linie III-III der Fig. 2;
- Fig. 4: ein Schnitt durch die Vorrichtung zum Oeffnen der Druckereiprodukte entlang der Linie IV-IV der Fig. 3 mit einem in einen Tragkörper eingesetzten Saugkopf;
- Fig. 5: in gleicher Darstellung wie Fig. 4 die Vorrichtung zum Oeffnen der Druckereiprodukte mit einem in den Tragkörper eingesetzten Greifer;
- Fig. 6: einen Schnitt entlang der Linie VI-VI der Fig. 3 durch ein Saugventil der Vorrichtung zum Oeffnen der Druckereiprodukte;
- Fig. 7: im Schnitt entlang der Linie IV-IV der Fig. 3 den Tragkörper mit eingesetztem Saugkopf in einer Drehlage, die der Drehlage des Saugventils gemäss Fig. 6 entspricht;
- Fig. 8: ein Schnitt entlang der Linie VIII-VIII der Fig. 3 durch ein Ueberdrucksteuerventil der Vorrichtung zum Oeffnen der Druckereiprodukte;
- Fig. 9: in gleicher Darstellung wie Fig. 7 den Tragkörper mit eingesetztem Saugkopf in einer Drehlage, die der Drehlage des Ueberdrucksteuerventils gemäss Fig. 8 entspricht;
- Fig. 10: einen Schnitt entlang der Linie X-X der Fig. 3 durch ein Blasventil der Vorrichtung zum Oeffnen der Druckereiprodukte;
- Fig. 11: einen Schnitt entlang der Linie XI-XI der Fig. 3 durch eine Blasdüsenanordnung der Vorrichtung zum Oeffnen von Druckereiprodukten;
- Fig. 12 bis 14: im Schnitt, entlang der Linie IV-IV der Fig. 3, die Vorrichtung zum Oeffnen der Druckereiprodukte mit einem in den Tragkörper eingesetzten Saugkopf zu drei unterschiedlichen Zeitpunkten während eines Oeffnungsvorgangs;
- Fig. 15 bis 17: in gleicher Darstellung wie Fig. 12 bis 14 die Vorrichtung zum Oeffnen von Druckereiprodukten mit einem in den Tragkörper eingesetzten Greifer, wobei der vom Greifer zu fassende Produkteteil einen über den anderen Produkteteil der Druckereiprodukte vorstehenden Randabschnitt aufweist; und
- Fig. 18 bis 20: in gleicher Darstellung wie Fig. 15 bis 17 die Vorrichtung zum Oeffnen der Druckereiprodukte mit einem in den Tragkörper eingesetzten Greifer, wobei ein Produkteteil einen über den durch den Greifer zu fassenden Produkteteil vorstehenden Randabschnitt aufweist.

Die in der Fig. 1 gezeigte Einrichtung zum Verarbeiten von Druckereiprodukten 10 weist eine radartig ausgebildete Fördereinrichtung 12 mit in Förderrichtung F gesehen hintereinander angeordneten, einzeln steuerbaren Transportklammern 14 auf. Der Abstand der Transport-klammern 14 sowie deren Schwenklage um eine zur Drehachse 12' parallelen Schwenkachse 14' ist individuell steuerbar, wie dies in der CH-Patentanmeldung Nr. 02 667/94-2 ausführlich gezeigt und beschrieben ist. Bezüglich Aufbau und Funktionsweise der Fördereinrichtung 12 wird ausdrücklich auf dieses Dokument verwiesen. Die Transportklammern 14 sind dazu bestimmt, mit ihrem in Förderrichtung F gesehen in etwa gegen vorne gerichteten Klammermaul 16 ein gefaltetes Druckereiprodukt 10, bei dessen Falz 18 zu halten und mit der dem Falz 18 gegenüberliegenden offenen Kante 20 voraus an einer Oeffnungsvorrichtung 22 vorbei einer Verarbeitungsstation 24 zuzuführen. Diese ist mit trommelartig um eine gemeinsame Drehachse 24' herum angeordneten sattelförmigen Auflagen 26 versehen, die somit entlang einer geschlossenen Umlaufbahn 26' in Umlaufrichtung U umlaufen und auf welche die mittels der Oeffnungsvorrichtung 22 geöffneten Druckereiprodukte 10 durch Oeffnen der entsprechenden Transportklammer 14 zum rittlingsweisen Aufliegen fallengelassen werden. Falls auf den Auflagen 26 bereits gefaltete Druckereierzeugnisse 28 vorhanden sind, werden die Druckereiprodukte 10 auf jene rittlingsweise abgelegt.

Die Oeffnungsvorrichtung 22 ist an einem auslegerartigen Träger 30 eines Maschinengestells 32 angeordnet. An letzterem ist auch die Fördereinrichtung 12 gelagert. Die Oeffnungsvorrichtung 22 ist mittels eines schematisch angedeuteten Kettentriebs 34 mit einem nicht gezeigten Antriebsmotor verbunden und sowohl mit der Fördereinrichtung 12 als auch der Verarbeitungsstation 24 synchronisiert.

Die Oeffnungsvorrichtung 22 weist zwei parallele, am Träger 30 angeordnete Lagerschilder 36 auf, an welchen eine Antriebswelle 38 und eine dazu parallele Hohlwelle 40 drehbar gelagert sind, siehe auch Fig. 2 und 3. Auf letzterer ist ein Kettenrad 42 aufgekeilt, um welches eine mit dem Kettentrieb 34 verbundene Kette 42' geführt ist. Diese dient zum Antrieb der Hohlwelle 40 um deren Längsachse 40' in Drehrichtung D.

Etwa mittig zwischen den beiden Lagerschildern 36 sitzt auf der Hohlwelle 40 drehfest eine Hülse 44, die von einem walzenartigen Tragkörper 46 umgriffen ist. Dieser liegt mit zwei, in axialer Richtung gesehen voneinander beabstandeten, in der Art einer Labyrinthdichtung geformten Abschnitten 48' der inneren Mantelfläche 48 an der Hülse 44 an. Diese Abschnitte 48' begrenzen eine in Richtung gegen die Hülse 44 offene umlaufende Nut 50. Der Tragkörper 46 ist gegenüber der Hülse 44 drehbar und in der gewünschten Drehlage mittels einer in radialer Richtung verlaufenden Schraube 52 an der Hülse 44 feststellbar. Die Hohlwelle 40 und Hülse 44 weisen eine in radialer Richtung verlaufende Anschlussöffnung 54 auf, um die Nut 50 mit dem Hohlraum der Hohlwelle 40 strömungsmässig zu verbinden. Der Hohlraum und die Anschlussöffnung 54 sind Teil eines Strömungskanals 56. Dieser ist in Abhängigkeit von der Drehlage der Hohlwelle 40 mit einer schematisch angedeuteten Unterdruckquelle 58 verbunden.

Der Tragkörper 46 weist eine kreiszylinderförmige, in radialer Richtung verlaufende Aufnahmeausnehmung 60 auf, die in die Nut 50 mündet. In die Aufnahmeausnehmung 60 ist von aussen her ein als Adapter ausgebildeter Saugkopf 62 zapfenartig eingesetzt. Der Saugkopf 62 weist einen entsprechend der Aufnahmeausnehmung 60 geformten Saugkopfkörper 64 mit einem Durchlass 66 auf, der bei in den Tragkörper 46 eingesetztem Saugkopfkörper 64 in radialer Richtung verläuft und mit der Nut 50 strömungsverbunden ist. In einen radial aussen liegenden Endabschnitt des Durchlasses 66 ist ein Saugerelement 68 aus gummielastischem Material eingesetzt. Dieses weist eine in der Art des Mantels eines Kegelstumpfs geformte Lippe auf, die in radialer Richtung über den Tragkörper 46 und Saugkopfkörper 64 vorsteht. Die von der Lippe umgriffene kegelstumpfförmige Oeffnung kommuniziert mit dem Durchlass 66.

Der Vollständigkeit halber sei erwähnt, dass der Saugkopfkörper 64 eine äussere Umfangsnut aufweist, in die ein O-Ring 70 zum Abdichten eines allfälligen Spalts zwischen dem Tragkörper 46 und dem Saugkopfkörper 64 eingesetzt ist. Wie Fig. 4 zeigt, ist der Saugkopf 62 mittels einer in den Tragkörper 64 eingewindeten Schraube 72 gehalten.

Wie Fig. 5 zeigt, kann anstelle des Saugkopfs 62 ein als Adapter ausgebildeter Greifer 74 in die Aufnahmeausnehmung 60 des Tragkörpers 46 eingesetzt werden. Der Greifer 74 weist einen in die Aufnahmeausnehmung 60 passenden Greiferkörper 76 mit einem im eingesetzten Zustand bezüglich der Längsachse 40' in radialer Richtung verlaufenden, im Querschnitt kreisförmigen Zylinderdurchlass 78 konstanten Querschnitts auf. Im Zylinderdurchlass 78 ist ein Kolben 80 in radialer Richtung hin- und herverschiebbar geführt, wie dies mit dem Doppelpfeil 80' angedeutet ist. Am äusseren Ende des über den Greiferkörper 76 vorstehenden Kolbens 80 ist eine Greiferzunge 82 befestigt, die vom Kolben 80 entgegen der Drehrichtung D absteht. Die Greiferzunge 82 bildet zusammen mit einer radial aussen-liegenden Stirnebene 76' des Greiferkörpers 76 ein Greifermaul 74'. Der Grund des Greifermauls 74' ist durch eine am sonst kreiszylinderförmigen Kolben 80 angeformte Anschlagebene 84 gebildet, die sich bis in den Zylinderdurchlass 78 erstreckt, wo der Hohlraum zwischen dem Greiferkörper 76 und der Anschlagebene 84 von einem in den Greiferkörper 76 eingesetzten Stift 86 durchgriffen ist. Dieser sichert den Kolben 80 und somit die Greiferzunge 82 gegen Verdrehen und bildet mit einer an das radial innenliegende Ende der Anschlagebene 84 angrenzenden Anschlagfläche 84' eine Begrenzung für die Bewegung des Kolbens 80 in radialer Richtung gegen aussen. Dadurch ist die mit ausgezogenen Linien gezeigte Offenstellung des Greifers 74 festgelegt.

Strichpunktiert ist die Schliessstellung des Greifers 74 angedeutet, die der Kolben 80 und die Greiferzunge 82 bei mit der Unterdruckquelle 58 verbundenem Strömungskanal 56 einnehmen. Gleichartig wie beim Saugkopf 62 weist auch der Greiferkörper 76 eine umlaufende Nut mit einem darin angeordneten O-Ring 70 auf, und ist der Greifer 74 mittels der Schraube 72 im Tragkörper 46 gehalten. Aus den Fig. 4 und 5 geht augenscheinlich hervor, dass der Saugkopf 62 mit einem Greifer 74 und umgekehrt, nur durch Lösen der Schraube 72, ausgetauscht werden kann.

Im einen, in der Fig. 3 rechten Endbereich der Hohlwelle 40 sitzt auf dieser drehfest ein walzenförmiger Ventilkörper 88, der in einem Ventilsitzelement 90 frei drehbar gelagert ist. Das Ventilsitzelement 90 weist eine bezüglich der Längsachse 40' in radialer Richtung verlaufende Ventilsitzöffnung 92 auf, die einerseits über eine Leitung 94 mit der Unterdruckquelle 58 verbunden ist und andererseits in Abhängigkeit von der Drehlage der Hohlwelle 40 vom Ventilkörper 88 verschlossen bzw. über eine Ventilöffnung 76 im Ventilkörper 88 mit dem Hohlraum der Hohlwelle 40 und somit dem Strömungskanal 56 verbunden ist. Wie dies insbesondere aus der Fig. 6 hervorgeht, erstreckt sich die Ventilöffnung 96, in Umfangsrichtung gesehen, über einen vorbestimmten Winkelbereich von beispielsweise zwischen 90° und 120°. Der Ventilkörper 88 und das Ventilsitzelement 90 bilden ein Saugventil 98. Dieses verbindet, wie in Zusammenschau mit der Fig. 7 erkennbar, in einem bestimmten Drehbereich den Strömungskanal 56 mit der Unterdruckquelle 58.

Das Ventilsitzelement 90 ist am zugeordneten Lagerschild 36 befestigt und bildet zugleich einen Lagerbock für die Hohlwelle 40. Auf das diesseitige Ende der Hohlwelle 40 ist eine Wellenverlängerung 100 aufgeschraubt, auf der ein weiterer Tragkörper 46.1 mit einem Saugkopf 62.1 sitzt. Dieser Tragkörper und Saugkopf sind genau gleich ausgebildet wie der Tragkörper 46 und Saugkopf 62. In der Wellenverlängerung 100 ist eine Strömungsleitung 102 ausgebildet, um den Saugkopf 62.1 mit dem Hohlraum der Hohlwelle 40 und somit dem Strömungskanal 56 zu verbinden. Der Vollständigkeit halber sei erwähnt, dass bei Nichtgebrauch von zwei Saugköpfen bzw. Greifern, die Wellenverlängerung 100 von der Hohlwelle 40 entfernt werden kann und diese diesseitig mittels einer Schraube 104 unter Zwischenlegen eines Wellenrings 106 verschlossen werden kann, wie dies am gegenüberliegenden Ende der Hohlwelle 40 gezeigt ist. Wie dort strichpunktiert angedeutet, kann wenn nötig in entsprechender Weise eine Wellenverlängerung angebracht werden, die einen weiteren Tragkörper 46.2 mit Saugkopf 62.1 oder Greifer trägt.

Als diesseitiger Lagerbock für die Hohlwelle 40 dient ein weiteres Ventilsitzelement 110, das am zugeordneten Lagerschild 36 befestigt ist. Dieses weitere Ventilsitzelement 110 bildet die Ventilsitze für ein Ueberdrucksteuerventil 112 und ein Blasventil 114 und weist entsprechend eine dem Ueberdrucksteuerventil 112 zugeordnete Ventilsitzöffnung 116 und eine Blasventilsitzöffnung 118 auf. Diese Ventilsitzöffnungen 116 und 118 sind einerseits mit einer Ueberdruckquelle 120 verbunden und wirken andererseits mit einem dem Ueberdrucksteuerventil 112 zugeordneten weiteren Ventilkörper 122 und einem dem Blasventil 114 zugeordneten Blasventilkörper 124 zusammen. Diese Ventilkörper 122 und 124 sind walzenartig ausgebildet, sitzen auf der Hohlwelle 40 und sind in einem kreiszylinderförmigen Durchlass 110' des Ventilsitzelements 110 um die Längsachse 40' drehbar angeordnet, wobei sie im Bereich ihrer Mantelflächen umlaufende Ringnuten aufweisen, die zusammen mit der Wand des Durchlasses 110' eine Labyrinthdichtung bilden.

Wie dies insbesondere der Fig. 8 entnehmbar ist, weist der weitere Ventilkörper 122 eine Ventilöffnung 126 auf, die innerends mit dem Hohlraum der Hohlwelle 40 strömungsverbunden ist und sich äussernends in Umfangsrichtung gesehen, über einen vorbestimmten Bereich von beispielsweise zwischen 90° bis 120° erstreckt. Wie in Zusammenschau mit der Fig. 9 erkennbar, verbindet das Ueberdrucksteuerventil 112 den Strömungskanal 56 und somit den Saugkopf 62 bzw. Greifer 74 in einem bestimmten Drehbereich der Hohlwelle 40 mit der Ueberdruckquelle 120. Wie dies aus einem Vergleich der Fig. 6 und 7 mit den Fig. 8 und 9 hervorgeht, ist der Ventilkörper 88 des Saugventils 98 bezüglich dem weiteren Ventilkörper 122 des Ueberdrucksteuerventils 112 derart angeordnet, dass die Ventilöffnung 96 des ersteren, in Drehrichtung D gesehen, bezüglich der Ventilöffnung 126 des letzteren vorläuft, sich aber die beiden Ventilöffnungen 96 und 126 überlappen. Im Zuge einer Umdrehung der Hohlwelle 40 ist somit der Strömungskanal 56 zuerst nur mit der Unterdruckquelle 58, dann mit dieser und der Ueberdruckquelle 120 und anschliessend nur noch mit letzterer verbunden. In einem Drehbereich von ca. 150° ist dann der Strömungskanal 56 sowohl von der Unterdruckquelle 58 als auch der Ueberdruckquelle 120 abgetrennt und ventilseitig geschlossen.

Aus der Fig. 10 geht hervor, dass der Blasventilkörper 124 eine Blasventilöffnung 128 aufweist, die radial innen mit einer Längsnut 130 der Hohlwelle 40 strömungsverbunden ist und radial aussen sich in Umfangsrichtung gesehen über einen Bereich erstreckt, der in etwa dem Bereich der Ventilöffnung 126 des Ueberdrucksteuerventils 112 entspricht. In Drehrichtung D gesehen, ist die Ventilöffnung 126 bezüglich der Blasventilöffnung 128 voreilend, wobei sie sich aber erheblich überlappen, beispielsweise zwischen 50 bis 90 %.

In Fig. 3 ist erkennbar, dass beidseitig des Tragkörpers 46 auf der Hülse 44 je eine Blasdüsentragscheibe 132 drehfest sitzt. Wie auch der Fig. 11 entnehmbar, weist jede dieser Blasdüsentragscheiben 132 radial innen eine gegen die Hülse 44 offene umlaufende Verbindungsnut 134 auf, von der in radialer Richtung ein Blaskanal 136 ausgeht, der mit einer Blasdüse 138 eines in eine Ausnehmung 140 in der Blasdüsentragscheibe 132 eingesetzten Blasdüsenkörpers 142 verbunden ist. Die Blasdüse 138 ist entgegen der Drehrichtung D gerichtet. Die Hülse 44 weist zwei Radialdurchlässe 144 auf, die die Verbindungsnuten 134 mit der Längsnut 130 verbinden, welche sich in Richtung der Längsachse 40' vom Blasventilkörper 124 bis zur von diesem weiter entfernten Blasdüsentragscheibe 132 erstreckt. Im Bereich zwischen dem Blasventilkörper 124 und der Hülse 44 ist die Längsnut 130 durch eine Distanzscheibe 146 und einem Kugellager 148 überdeckt.

Auf diesem Kugellager 148 und auf einem auf der Hohlwelle 40 auf der anderen Seite des Trägers 30 sitzenden weiteren Kugellager 148' sitzt je ein Umlenkrad 150 für je ein endloses Gummiband 152; diese beiden Gummibänder 152 sind um entsprechende, auf der Antriebswelle 38 drehfest sitzende Antriebsräder 154 geführt, siehe Fig. 2. Diese Gummibänder 152 sind dazu bestimmt, die in Förderrichtung F gesehen vorlaufende Kante 20 der mittels der Fördereinrichtung 12 der Oeffnungsvorrichtung 22 zugeführten Druckereiprodukte 10 zu führen.

Wie den Fig. 2 und 12 bis 14 entnehmbar, ist der Tragkörper 46 bei eingesetztem Saugkopf 62 bezüglich der Hohlwelle 40 derart angeordnet, dass der Saugkopf 62, in Drehrichtung D gesehen, mit kurzem Abstand dem Blasdüsenkörper 142 nachläuft, so dass ein aus der Blasdüse 138 austretender Luftstrahl 156 (Fig. 13 und 14) am Saugkopf 62 diesen etwa tangierend vorbeibläst.

Ist in den Tragkörper 46 jedoch ein Greifer 74 eingesetzt, ist jener bezüglich der Hohlwelle 40 in eine derartige Lage verbracht, dass sich, in Umfangsrichtung gesehen, das Greifermaul 74' wenigstens angenähert bei der Blasdüse 138 befindet, siehe Fig. 15 bis 20. Um eine Behinderung der Druckereiprodukte 10 durch den Blasdüsenkörper 142 zu verhindern, weist dieser eine entgegen der Drehrichtung D vorstehende Düsennase 142' auf, in der die Blasdüse 138 verläuft.

Die Funktionsweise der in den Fig. 1 bis 11 gezeigten Oeffnungsvorrichtung 22 wird nun unter Bezugnahme auf die Fig. 12 bis 20 beschrieben. Diese Figuren zeigen jeweils den auf der Hohlwelle 40 sitzenden Tragkörper 46 mit darin eingesetztem Saugkopf 62 oder Greifer 74, den Blasdüsenkörper 142 gegebenenfalls mit dem Luftstrahl 156, andeutungsweise den wirksamen Trum des Gummibandes 152, sowie das zu öffnende Druckereiprodukt 10.

In den Fig. 12 bis 14 ist das Oeffnen eines aus einem mittig gefalteten Bogen bestehenden, somit zweiblättrigen Druckereiprodukts 10 gezeigt. Das Druckereiprodukt 10 wird von einer Transportklammer 14 beim Falz 18 gehalten (Fig. 1 und 2) und mit der dem Falz 18 gegenüberliegenden Kante 20 voraus der Oeffnungsvorrichtung 22 zugeführt, wobei ein der Oeffnungseinrichtung 22 zugewandter erster Produkteteil 158 des Druckereiprodukts 10 mit seinem an die Kante 20 anschliessenden Bereich auf den stützwirksamen Trum des Gummibandes 152 zur Anlage kommt. Dieses ist in Drehrichtung D vorzugsweise mit grösserer Geschwindigkeit angetrieben als die entsprechende Transportklammer 14. Die Hohlwelle 40 ist ebenfalls in Drehrichtung D derart angetrieben, dass die Umlaufgeschwindigkeit des Saugerelements 68 geringfügig kleiner ist als die Geschwindigkeit der entsprechenden Transportklammer 14. Die Hohlwelle 40 ist mit der Fördereinrichtung 12 derart synchronisiert, dass das Saugerelement 68 des Saugkopfs 62 an die Aussenseite des ersten Produkteteils 158 in einem an die Kante 20 anschliessenden Bereich zur Anlage kommt, wie dies Fig. 12 zeigt. Die Längsrichtung des Saugkopfs 62 verläuft dabei im wesentlichen rechtwinklig zum aktiven Trum des Gummibandes 152.

Der vorgängig sowohl von der Unterdruck- als auch Ueberdruckquelle 58,120 abgetrennte Strömungskanal 56 wird nun durch Oeffnen des Saugventils 98 (Fig. 3,6 und 7) mit der Unterdruckquelle 58 verbunden, was in den Fig. 6 und 7 mit einem Pfeil angedeutet ist und wodurch der Saugkopf 62 nun den ersten Produkteteil 158 festsaugt. Im Zuge der Weiterdrehung der Hohlwelle 40 wird nun der erste Produkteteil 158 gehalten und infolge der kreisförmigen Bewegungsbahn des Saugerelements 68 gebogen, wodurch der zweite Produkteteil 160 infolge seiner Eigenstabilität beginnt, sich von der Kante 20 her vom ersten Produkteteil 158 abzuheben. Dieses Abheben wird durch den Luftstrahl 156 unterstützt, indem nachdem der Saugkopf 62 den ersten Produkteteil 158 festgesaugt hat, das Blasventil 114 öffnet, Fig. 13.

Im Zuge der Weiterdrehung der Hohlwelle 40 vergrössert sich die Oeffnung zwischen den beiden Produkteteilen 158 und 160, Fig. 14. Wie der Fig. 1 entnehmbar, läuft nun eine Auflage 26 der Verarbeitungsstation 24 zwischen den vom Saugkopf 62 gehaltenen ersten Produkteteil 158 und den von diesem mindestens teilweise abgehobenen Produkteteil 160 ein und nimmt diesen in Umlaufrichtung U mit. Etwa gleichzeitig wird das Ueberdrucksteuerventil 112 geöffnet, wodurch im Strömungskanal 56 nun Ueberdruck aufgebaut und der Saugkopf 62 rasch gelüftet wird (Fig. 8 und 9). Der zweite Produkteteil 160 und der nun freigegebene erste Produkteteil 158 umgreifen die betreffende Auflage 26 von oben und durch Oeffnen der Transportklammer 14 wird nun das Druckereiprodukt 10 übergeben, so dass es rittlings auf die sattelförmige Auflage 26 zur Anlage kommt. Etwa gleichzeitig mit dem Lüften des Strömungskanals 56 schliesst das Blasventil 114 und kurz nach dem Lüften schliesst auch das Saugventil 98. Anschliessend schliesst auch das Ueberdrucksteuerventil 112, was etwa nach einer 180°-Drehung der Hohlwelle 140 seit dem Erfassen des ersten Produkteteils 158 der Fall ist.
Infolge des Weiterdrehens der Hohlwelle 40 kommt der Saugkopf 62 an den ersten Produkteteil 158 des nächstfolgenden, zu öffnenden Druckereiprodukts 10 zur Anlage.

Bei aussermittig gefalteten Druckereiprodukten 10 weist der eine, beispielsweise erste Produkteteil 158 (Fig. 15), einen über den zweiten Produkteteil 160 vorstehenden Randbereich 162 auf. Zum Verarbeiten derartiger, vorzugsweise mehrblättriger Druckereiprodukte 10 wird anstelle des Saugkopfs 62 ein Greifer 74 in den Tragkörper 46 eingesetzt. Weiter wird der Tragkörper 46 auf der Hohlwelle 40 derart positioniert, dass das Greifermaul 74' und die Blasdüse 138 in Richtung der Längsachse 40' gesehen in etwa miteinander fluchten. Ein Verstellen der Ventilkörper 88,122 und 124 ist nicht notwendig. Allenfalls ist die Phasenlage zwischen der Fördereinrichtung 12 und der Hohlwelle 40 anzupassen.

In einem ersten Fall werden die Druckereiprodukte 10 derart von den Transportklammern 14 gehalten, dass der den Randbereich 162 aufweisende erste Produkteteil 158 am Gummiband 152 zur Anlage kommt, Fig. 15. Da nun die Umfangsgeschwindigkeit des Greifers 74 kleiner ist als die Transportgeschwindigkeit des Druckereiprodukts 10, läuft der Randbereich 162 in das Greifermaul 74' des geöffneten Greifers 74 ein und kommt mit seiner Kante 20 an der Anschlagebene 84 zur Anlage. Wie aus der Fig. 15 ebenfalls erkennbar, läuft der Randbereich 162 zwischen die Blasdüsennase 142' und die Blasdüsentragscheibe 132 ein. Der vorgängig sowohl von der Unterdruck- als auch der Ueberdruckquelle 58,120 abgetrennte und geschlossene Strömungskanal 56 wird nun durch Oeffnen des Saugventils 98 mit der Unterdruckquelle 58 verbunden, wodurch der Kolben 80 in radialer Richtung gegen innen gezogen und dadurch das Greifermaul 74' geschlossen wird. Der Randbereich 162 ist dadurch zwischen der Greiferzunge 82 und der Stirnebene 76' geklemmt gehalten und im Zuge der Weiterdrehung in Pfeilrichtung D der Hohlwelle 40 wird der erste Produkteteil 158 um den Tragkörper 46 gebogen, wodurch der vom Greifer 74 nicht gehaltene zweite Produkteteil 160 sich beginnt vom ersten Produkteteil 158 abzuheben. Dieses Abheben wird durch den Luftstrahl 156 unterstützt (Fig. 16), der durch Oeffnen des Blasventils 114 nach dem Schliessen des Greifers 74 erzeugt wird. Beim Weiterdrehen der Hohlwelle 40 wird die Oeffnung zwischen den beiden Produkteteilen 158 und 160 vergrössert, wie dies Fig. 17 zeigt; und in gleicher Art und Weise wie oben beschrieben läuft nun eine Auflage 26 der Verarbeitungsstation 24 zwischen die voneinander abgehobenen Produkteteile 158 und 160 ein. Danach wird das Ueberdrucksteuerventil 112 geöffnet, wodurch nun infolge des im Strömungskanal 56 erzeugten Ueberdrucks der Kolben 80 in radialer Richtung gegen aussen gestossen wird, bis er mit seiner Anschlagfläche 84' am Stift 86 ansteht und das Greifermaul 74' vollständig geöffnet ist. Nun wird wiederum das Blasventil 114 und nachher das Ueberdrucksteuerventil 112 geschlossen, was ca. nach einer Drehung von 180° der Hohlwelle 40 bezüglich dem Schliessen des Greifers 74 der Fall ist. Da nun der Strömungskanal 56 geschlossen ist, wird der Greifer 74 in Offenstellung gehalten, bis jener zum Schliessen des Greifers 74 wieder mit der Unterdruckquelle 58 verbunden wird.

In einem weiteren Fall werden die aussermittig gefalteten Druckereiprodukte 10 von den Transportklammern 14 derart gehalten, dass der an das Gummiband 152 zur Anlage kommende erste Produkteteil 158 kürzer ist als der nun den vorstehenden Randbereich 162 aufweisende zweite Produkteteil 160, Fig. 18. Die Phasenlage der Oeffnungsvorrichtung 22 wird nun bezüglich der Fördereinrichtung 12 derart eingestellt, dass der Greifer 74 den Randbereich 162 untergreift und anhebt und infolge der Relativgeschwindigkeit zwischen dem Druckereiprodukt 10 und dem Greifer 74 der erste Produkteteil 158 in das geöffnete Greifermaul 74' einläuft. Nun wird das Greifermaul 74' geschlossen, indem das Saugventil 98 geöffnet wird, Fig. 19. Kurz danach wird das Blasventil 114 geöffnet, um mittels des Luftstrahls 156 das Abheben des zweiten Produkteteils 160 ab dem gehaltenen ersten Produkteteil 158 zu unterstützen. Im Zuge der Weiterdrehung der Hohlwelle 40 wird diese Oeffnung vergrössert, wie dies Fig. 20 zeigt. Nachdem wiederum eine Auflage 26 zwischen die voneinander abgehobenen Produkteteile 158,160 eingefahren ist, wird durch Oeffnen des Ueberdrucksteuerventils 112 das Greifermaul 74' geöffnet und der erste Produkteteil 158 freigegeben. Kurz danach wird das Saugventil 98, dann das Blasventil 114 und schlussendlich das Ueberdrucksteuerventil 112 geschlossen. Die Oeffnungsvorrichtung 22 ist dann zum Oeffnen des nächsten Druckereiprodukts 10 bereit.

Selbstverständlich ist es auch möglich, das Saugventil 98 zu schliessen, bevor jeweils das Ueberdrucksteuerventil 112 geöffnet wird. Es ist ebenfalls denkbar, die Ventilkörper auf der Hohlwelle 40 verstellbar anzuordnen, um die Zeitpunkte des Oeffnens und Schliessens der Ventile individuell einstellen zu können.

Das Vorhandensein von Blasdüsen 138 und eines Blasventils 114 ist nicht zwingend notwendig.

Es ist auch denkbar, nur eine Unterdruckquelle 58, aber keine Ueberdruckquelle vorzusehen und zum Lüften des Strömungskanals 56 die Umgebungsluft zu benützen. In diesem Fall ist der Kolben 80, beispielsweise mittels einer Feder, in Richtung gegen die Offenstellung des Greifermauls 74' vorzuspannen. Es ist auch denkbar, als Unterdruckquelle eine mit einer Ueberdruckquelle verbundene bzw. über ein Ventil verbindbare Injektorpumpe zu verwenden.

Der Vollständigkeit halber sei erwähnt, dass es von Vorteil sein kann, die Hohlwelle 40 mit veränderlicher Drehgeschwindigkeit anzutreiben, um beispielsweise das sichere Einlaufen des ersten Produkteteils 158 in den geöffeneten Greifer 74 zu gewährleisten oder zum Unterstützen des Oeffnens zusätzliche Biegungen in den Druckereiprodukten 10 zu erzwingen. Wird eine Fördereinrichtung 12 wie in der CH-Patentanmeldung Nr. 02 667/94-2 offenbart verwendet, kann durch Steuern der Transportklammern 14 der gleiche Effekt erzielt werden.

Selbstverständlich kann die Fördereinrichtung unterschiedlich ausgebildet sein. Es ist ohne weiteres einzusehen, dass auch der Tragkörper und der Saugkopf sowie Greifer gegenüber der gezeigten Form unterschiedlich ausgebildet sein können. Wesentlich ist, dass Saugkopf und Greifer adapterartig auswechselbar und gegeneinander austauschbar sind.

## Patentansprüche

1. Vorrichtung zum Oeffnen von Druckereiprodukten, mit einem um eine Achse (40') drehend angetriebenen Tragkörper (46), einem in Abhängigkeit von der Drehlage des Tragkörpers (46) mit Unterdruck beaufschlagten Strömungskanal (56) sowie einem Saugkopf (62), dadurch gekennzeichnet, dass der Saugkopf (62) als ein Adapter ausgebildet ist, dass ein pneumatisch steuerbarer Greifer (74) ebenfalls als Adapter ausgebildet ist, dass der Tragkörper (46) zum wechselweisen Tragen des Saugkopfs (62) und Greifers (74) bestimmt ist, und dass der jeweils am Tragkörper (46) angeordnete Saugkopf (62) oder Greifer (74) mit dem Strömungskanal (56) verbunden ist.

2. Vorrichtung nach Anspruch 1, dadurch gekennzeichnet, dass der Strömungskanal (56) eine Anschlussöffnung (54) aufweist durch die er mit dem Saugkopf (62) bzw. Greifer (74) verbunden ist.

3. Vorrichtung nach Anspruch 2, dadurch gekennzeichnet, dass der Tragkörper (46) eine Aufnahmeausnehmung (60) aufweist, in die der Saugkopf (62) und der Greifer (74) wechselweise einsetzbar sind, und der Strömungskanal (56) durch die Anschlussöffnung (54) in die Aufnahmeausnehmung (60) mündet.

4. Vorrichtung nach Anspruch 3, dadurch gekennzeichnet, dass der Saugkopf (62) einen in die Aufnahmeausnehmung (60) einsteckbaren Saugkopfkörper (64) mit einem Durchlass (66) aufweist, der einerends, im eingesetzten Zustand des Saugkopfs (62), mit der Anschlussöffnung (54) und andernends mit einem am Saugkopfkörper (64) angeordneten, vorzugsweise aus gummielastischem Material bestehenden Saugerelement (68) strömungsverbunden ist, und der Greifer (74) einen in die Aufnahmeausnehmung (60) einsteckbaren Greiferkörper (76) mit einem Zylinderdurchlass (78) aufweist, der, im eingesetzten Zustand des Greifers (74), mit der Anschlussöffnung (54) strömungsverbunden ist und in dem ein mit einer Greiferzunge (82) verbundener Kolben (80) bewegbar geführt ist.

5. Vorrichtung nach einem der Ansprüche 1 bis 4, gekennzeichnet durch eine mit dem Strömungskanal (56) verbundene Ventilanordnung, die den Strömungskanal (56) in Abhängigkeit von der Drehlage des Tragkörpers (46) mit einer Unterdruckquelle (58) und einer Ueberdruckquelle (120) verbindet.

6. Vorrichtung nach Anspruch 5, dadurch gekennzeichnet, dass die Ventilanordnung ein mit der Unterdruckquelle (58) verbundenes Saugventil (98) und ein mit der Ueberdruckquelle (120) verbundenes Ueberdrucksteuerventil (112) aufweist, deren Ventilkörper (88,122) zum Betätigen der Ventile (98,112) mit dem Tragkörper (46) verbunden sind und mit fest angeordneten Ventilsitzelementen (90,110) zusammenwirken.

7. Vorrichtung nach Anspruch 6, dadurch gekennzeichnet, dass der Tragkörper (46) und die Ventilkörper (88,122) auf einer um die Achse (40') drehend angetriebenen Welle (40) sitzen, die Ventilkörper (88,122) mit dem Strömungskanal (56) verbundene Ventilöffnungen (96,126) und die Ventilsitzelemente (90,110) mit der Unter- bzw. Ueberdruckquelle (58,120) verbundene Ventilsitzöffnungen (92,116) aufweisen, und die Ventilöffnungen (96,126) und entsprechenden Ventilsitzöffnungen (92,116) in Abhängigkeit von der Drehlage der Welle (40) in Ueberlappung oder verschlossen sind.

8. Vorrichtung nach Anspruch 7, dadurch gekennzeichnet, dass die Lage des Tragkörpers (46) bezüglich der Welle (40), in Umfangsrichtung gesehen, einstellbar ist.

9. Vorrichtung nach einem der Ansprüche 1 bis 8, gekennzeichnet durch eine mit dem Tragkörper (46) mitdrehende Blasdüse (138), die in Abhängigkeit von der Drehlage des Tragkörpers (46) mit einer Ueberdruckquelle (120) verbunden und dazu bestimmt ist, mit ihrem Luftstrahl (156) das Oeffnen des jeweiligen Druckereiprodukts (10) zu unterstützen.

10. Vorrichtung nach Anspruch 9, gekennzeichnet durch ein Blasventil (114) mit einem mit dem Tragkörper (46) drehenden, eine mit der Blasdüse (138) verbundene Blasventilöffnung (128) aufweisenden Blasventilkörper (124), und einem eine mit der Ueberdruckquelle (120) verbundene Blasventilsitzöffnung (118) aufweisenden Ventilsitzelement (110), wobei die Blasventilöffnung (128) und die Blasventilsitzöffnung (118) in Abhängigkeit von der Drehlage des Tragkörpers (46) in Ueberlappung oder verschlossen sind.

11. Einrichtung zum Verarbeiten von Druckereiprodukten, mit einer Fördereinrichtung (12) mit in Förderrichtung (F) angetriebenen, hintereinander angeordneten Klammern (14), die dazu bestimmt sind, mit ihrem in Förderrichtung (F) gesehen wenigstens annähernd gegen vorne gerichteten Klammermaul (16) je ein Druckereiprodukt (10) bei dessen in Förderrichtung (F) gesehen nachlaufenden Kante (18) zu halten, einer Vorrichtung (22) zum Oeffnen der Druckereiprodukte (10) nach einem der Ansprüche 1 bis 10, die dazu bestimmt ist, mit einem Saugkopf (62) oder Greifer (74) jeweils einen Produkteteil (158) der von den Klammern (14) gehaltenen Druckereiprodukte (10) in einem von der nachlaufenden Kante (18) beabstandeten Bereich zufassen und zum Oeffnen des Druckereiprodukts (10) vorübergehend festzuhalten, und einer in Förderrichtung (F) gesehen der Vorrichtung (22) zum Oeffnen der Druckereiprodukte (10) nachgeschalteten Verarbeitungsstation (24) mit entlang einer in sich geschlossenen Umlaufbahn (26') bewegten sattelförmigen Auflagen (26), auf die die geöffneten Druckereiprodukte (10) durch Oeffnen der Klammern (14) rittlings abgelegt werden.

## Claims

1. Device for opening printed products, having a carrying body (46) which is driven in rotation about an axis (40'), having a flow duct (56) which, in dependence on the rotational position of the carrying body (46), is subjected to negative pressure, and having a suction head (62), characterized in that the suction head (62) is designed as an adapter, in that a pneumatically controllable gripper (74) is likewise designed as an adapter, in that the carrying body (46) is intended for bearing either the suction head (62) or the gripper (74), and in that the suction head (62) or the gripper (74) respectively arranged on the carrying body (46) is connected to the flow duct (56).

2. Device according to Claim 1, characterized in that the flow duct (56) exhibits a connection opening (54) by way of which it is connected to the suction head (62) or gripper (74).

3. Device according to Claim 2, characterized in that the carrying body (46) exhibits a receiving recess (60) into which either the suction head (62) or the gripper (74) may be inserted, and the flow duct (56) opens into the receiving recess (60) by way of the connection opening (54).

4. Device according to Claim 3, characterized in that the suction head (62) exhibits a suction-head body (64) which can be plugged into the receiving recess (60) and has a through-passage (66) which, in the inserted state of the suction head (62), is in flow connection, at one end with the connection opening (54) and; at the other end with a sucker element (68) which is arranged on the suction-head body (64) and preferably consists of elastomeric material, and the gripper (74) exhibits a gripper body (76) which can be plugged into the receiving recess (60) and has a cylinder through-passage (78) which, in the inserted state of the gripper (74), is in flow connection with the connection opening (54) and in which there is movably guided a piston (80) connected to a gripper tongue (82).

5. Device according to one of Claims 1 to 4, characterized by a valve arrangement which is connected to the flow duct (56) and, in dependence on the rotational position of the carrying body (46), connects the flow duct (56) to a negative-pressure source (58) and a positive-pressure source (120).

6. Device according to Claim 5, characterized in that the valve arrangement exhibits a suction valve (98) connected to the negative-pressure source (58), and a positive-pressure control valve (112) connected to the positive-pressure source (120), the valve bodies (88, 122) of which valves, for actuation of the valves (98, 112), are connected to the carrying body (46) and interact with fixedly arranged valve-seat elements (90, 110).

7. Device according to Claim 6, characterized in that the carrying body (46) and the valve bodies (88, 122) are seated on a shaft (40) which is driven in rotation about the axis (40'), the valve bodies (88, 122) exhibit valve openings (96, 126) connected to the flow duct (56), and the valve-seat elements (90, 110) exhibit valve-seat openings (92, 116) connected to the negative-pressure source and positive-pressure source (58, 120), and, in dependence on the rotational position of the shaft (40), the valve openings (96, 126) and corresponding valve-seat openings (92, 116) overlap or are closed.

8. Device according to Claim 7, characterized in that it is possible to set the position of the carrying body (46) with respect to the shaft (40), as seen in the circumferential direction.

9. Device according to one of Claims 1 to 8, characterized by a blowing nozzle (138) which rotates along with the carrying body (46) and, in dependence on the rotational position of the carrying body (46), is connected to a positive-pressure source (120) and is intended, by means of its air jet (156), for assisting the opening of the respective printed product (10).

10. Device according to Claim 9, characterized by a blowing valve (114) having a blowing-valve body (124) which rotates with the carrying body (46) and exhibits a blowing-valve opening (128) connected to the blowing nozzle (138), and having a valve-seat element (110) exhibiting a blowing-valve-seat opening (118) connected to the positive-pressure source (120), and, in dependence on the rotational position of the carrying body (46), the blowing-valve opening (128) and the blowing-valve-seat opening (118) overlap or are closed.

11. Apparatus for processing printed products, having a conveying device (12) with clamps (14) which are driven in the conveying direction (F), are arranged one behind the other and are intended, by means of their clamp jaw (16) directed at least approximately to the front, as seen in the conveying direction (F), for retaining in each case one printed product (10) at its trailing edge (18) as seen in the conveying direction (F), having an device (22) for opening the printed products (10) according to one of Claims 1 to 10, which device is intended, by means of a suction head (62) or a gripper (74), for seizing, in a region spaced apart from the trailing edge (18), in each case one product part (158) of the printed products (10) retained by the clamps (14) and for securing the same temporarily in order to open the printed product (10), and having a processing station (24) which is provided downstream of the device (22) for opening the printed products (10) as seen in the conveying direction (F), and has saddle-like rests (26) which move along a continuous rotary path (26') and on which the opened printed products (10) are deposited in a straddling manner by the clamps (14) being opened.

## Revendications

1. Dispositif pour ouvrir des produits imprimés, avec un corps-support (46) entraîné en rotation autour d'un axe (40'), avec un canal d'écoulement (56) alimenté en dépression en fonction de la position de rotation du corps-support (46), et avec une tête aspirante (62), caractérisé en ce que la tête aspirante (62) est réalisée sous forme d'adaptateur, en ce qu'un preneur de feuilles (74) à commande pneumatique est également réalisé sous forme d'adaptateur, en ce que le corps-support (46) est destiné à supporter alternativement la tête aspirante (62) et le preneur de feuilles (74), et en ce que la tête aspirante (62) ou le preneur de feuilles (74), respectivement disposés sur le corps-support (46), sont reliés au canal d'écoulement (56).

2. Dispositif suivant la revendication 1, caractérisé en ce que le canal d'écoulement (56) présente un orifice de jonction (54), par lequel il est relié à la tête aspirante (62) ou au preneur de feuilles (74).

3. Dispositif suivant la revendication 2, caractérisé en ce que le corps-support (46) présente une ouverture de réception (60), dans laquelle peuvent être logés alternativement la tête aspirante (62) et le preneur de feuilles (74), et en ce que le canal d'écoulement (56) débouche dans l'ouverture de réception (60) par l'orifice de jonction (54).

4. Dispositif suivant la revendication 3, caractérisé en ce que la tête aspirante (62) présente un corps de tête aspirante (64) qui peut être emmanché dans l'ouverture de réception (60), avec un passage (66) relié en écoulement sur une extrémité à l'orifice de jonction (54), à l'état de montage de la tête aspirante (62), et sur l'autre extrémité à un élément d'aspiration (68), disposé sur le corps de tête aspirante (64) et composé de préférence d'un matériau en caoutchouc souple, et en ce que le preneur de feuilles (64) présente un corps de preneur (76) qui peut être emmanché dans l'ouverture de réception (60), avec un passage cylindrique (78) relié en écoulement à l'orifice de jonction (54), à l'état de montage du preneur de feuilles (74), et dans lequel est guidé et peut se déplacer un piston (80), relié à une languette de preneur (82).

5. Dispositif suivant l'une des revendications 1 à 4, caractérisé par un agencement de soupape relié au canal d'écoulement (56), cet agencement reliant le canal d'écoulement (56) à une source de dépression (58) et à une source de surpression (120) en fonction de la position de rotation du corps-support (46).

6. Dispositif suivant la revendication 5, caractérisé en ce que l'agencement de soupape présente une soupape aspirante (98) reliée à la source de dépression (58), et une soupape de surpression (112) reliée à la source de surpression (120), dont les corps de soupape (88, 112) sont assemblés avec le corps-support (46) pour l'actionnement des soupapes (98, 112) et concourent avec des éléments de siège de soupape (90, 110) disposés fixement.

7. Dispositif suivant la revendication 6, caractérisé en ce que le corps-support (46) et les corps de soupape (88, 122) reposent sur un arbre (40) entraîné en rotation autour de l'axe (40'), en ce que les corps de soupape (88, 122) présentent des ouvertures de soupape (96, 126) reliées au canal d'écoulement (56), les éléments de siège de soupape (90, 110) présentant des ouvertures de siège de soupape (92, 116) reliées à la source de dépression et/ou de surpression (58, 120), et en ce que les ouvertures de soupape (96, 126) et les ouvertures de siège de soupape (92, 116) correspondantes se chevauchent ou sont fermées en fonction de la position de rotation de l'arbre (40).

8. Dispositif suivant la revendication 7, caractérisé en ce que la position du corps-support (46) par rapport à l'arbre (40), vue dans le sens périphérique, est réglable.

9. Dispositif suivant l'une des revendications 1 à 8, caractérisé par une buse soufflante (138) tournant avec le corps-support (46), reliée à une source de surpression (120) en fonction de la position de rotation du corps-support (46), et destinée à favoriser par son jet d'air (156) l'ouverture du produit imprimé respectif (10).

10. Dispositif suivant la revendication 9, caractérisé par une soupape de soufflage (114) avec un corps de soupape (124), tournant avec le corps-support (46) et doté d'une ouverture de soupape de soufflage (128) reliée à la buse soufflante (138), et avec un élément de siège de soupape (110) doté d'une ouverture de siège de soupape de soufflage (118) reliée à la source de surpression (120), l'ouverture de soupape de soufflage (128) et l'ouverture de siège de soupape de soufflage (118) se chevauchant ou étant fermées en fonction de la position de rotation du corps-support (46).

11. Dispositif pour traiter des produits imprimés, avec un dispositif de transport (12) muni de crampons (14) entraînés dans le sens de transport (F), disposés les uns derrière les autres, et destinés à maintenir respectivement, par leur mâchoire (16) dirigée à peu près vers l'avant, au moins, vu dans le sens de transport (F), un produit imprimé (10) sur son arête arrière (18), vu dans le sens de transport (F), avec un dispositif (22) pour l'ouverture des produits imprimés (10) suivant l'une des revendications 1 à 10, destiné à intercepter, par une tête aspirante (62) ou un preneur de feuilles (74), une partie (158) des produits imprimés (10) maintenus par les crampons (14), dans une zone distante de l'arête arrière (18), et à la maintenir provisoirement pour l'ouverture du produit imprimé (10), et avec un poste de traitement (24) monté en aval, vu dans le sens de transport (F), du dispositif (22) pour l'ouverture des produits imprimés (10), et doté de supports (26) en forme de selle déplacés le long d'une orbite (26') fermée en soi, sur lesquels sont déposés à califourchon, par l'ouverture des crampons (14), les produits imprimés (10) ouverts.
